# EUROPÄISCHE PATENTSCHRIFT

(11) **EP 1 712 676 B1**
(45) Veröffentlichungstag und Bekanntmachung des Hinweises auf die Patenterteilung: **20.05.2009**
(21) Anmeldenummer: 06111079.7
(22) Anmeldetag: 14.03.2006
(51) Int. Cl.: D21G 1/02

(54) **Kalanderwalze und Kalander**
Calender roll and calender
Rouleau de calandre et calandre

(30) Priorität: 12.04.2005 DE 102005016671
(43) Veröffentlichungstag der Anmeldung: 18.10.2006
(73) Patentinhaber: Voith Patent GmbH, 89522 Heidenheim (DE)
(72) Erfinder: Conrad, Hans-Rolf, 41539 Dormagen (DE); Wiemer, Peter, Dr. rer. nat., 41532 Korschenbroich (DE)

(56) Entgegenhaltungen:
- GB-A- 1 539 990
- US-A- 3 082 683
- US-A- 3 447 600

## Beschreibung

Die Erfindung betrifft eine Kalanderwalze nach dem Oberbegriff des Anspruchs 1. Ferner betrifft die Erfindung einen Kalander mit einer derartigen Walze.

Ein derartiger Kalander ist beispielsweise aus US-A-3 082 683 bekannt.

In einem Kalander, der zur Satinage von Papier oder Karton verwendet wird, wirken in mindestens einem Nip eine weiche Walze und eine harte Walze zusammen. Die weiche Walze weist dabei eine Kunststoffschicht an ihrer Oberfläche auf. Die Kunststoffschicht ist auf einen Kern aufgetragen, der in der Regel als Rohr- oder Hohlwalze ausgebildet ist. Die Dicke dieser Schicht liegt in der Größenordnung von etwa 8 bis 16 mm. Die harte Walze ist hingegen mit einer unnachgiebigen Oberfläche versehen. Dafür ist in der Regel ihre Oberflächenrauhigkeit wesentlich geringer, so daß eine an der harten Walze anliegende Seite der satinierten Papier- oder Kartonbahn gut geglättet werden kann. Mit einem derartigen Kalander lassen sich Behandlungslängen im Nip erreichen, die in der Größenordnung von 10 bis 20 mm liegen.

Um eine größere Behandlungslänge erzielen zu können, sind sogenannte Schuhkalander bekannt, bei denen die weiche Walze ersetzt ist durch eine Schuhwalze. Die Schuhwalze weist einen umlaufenden Mantel aus einem Kunststoff auf. Dieser Kunststoffmantel wird mit Hilfe eines Stützschuhs gegen die harte Gegenwalze gepreßt. Der Nip, der zwischen der Schuhwalze und der Gegenwalze gebildet ist, wird auch als "Breitnip" bezeichnet.

Eine weiche Walze ist in der Regel leichter zu handhaben als eine Schuhwalze und in vielen Fällen auch preisgünstiger. Allerdings lassen sich mit einer weichen Walze nicht die mit einem Breitnip erzielbaren Behandlungslängen realisieren.

Der Erfindung liegt die Aufgabe zugrunde, die Behandlungsmöglichkeiten mit einer Kalanderwalze zu erweitern.

Diese Aufgabe wird durch eine Kalanderwalze mit den Merkmalen des Anspruchs 1 gelöst.

Durch die Kühlmittelkanäle kann im Betrieb ein Kühlmittel geleitet werden, beispielsweise kaltes Wasser oder kaltes Öl. Dieses Kühlmittel kann dann die im Betrieb durch die Walkarbeit gebildete Wärme aufnehmen und abführen, so daß eine Überhitzung der Kunststoffschicht vermieden werden kann. In dem Maß, wie das durch die Kühlmittelkanäle fließende Kühlfluid die Wärme abtransportieren kann, kann man natürlich auch die zulässige Walkarbeit der Kunststoffschicht erhöhen. Dementsprechend kann man beispielsweise die Kalanderwalze mit einer höheren Streckenlast mit einer Gegenwalze zusammenwirken lassen, so daß die Gegenwalze tiefer in die Kunststoffschicht eintaucht und man dementsprechend eine größere Behandlungslänge mit einer Kunststoffwalze realisieren kann, als bisher. Man ist auch bei der Wahl der Materialien für die Kunststoffschicht freier. Mit anderen Worten kann man weichere Kunststoffe verwenden, die dementsprechend auch ein tieferes Eintauchen der Gegenwalze zulassen, dafür aber durch erhöhte Walkarbeit vermehrt Wärme produzieren. Diese Wärme kann durch die in den Kühlmittelkanälen fließende Kühlflüssigkeit abgeführt werden. Natürlich ist auch ein gasförmiges Kühlmittel möglich.

Vorzugsweise verlaufen die Kühlmittelkanäle in Axialrichtung. In diesem Fall kann man sich die Erfahrungen zu nutze machen, die man bei der Ausbildung von peripheren Bohrungen in harten Walzen gewonnen hat. Man kann dementsprechend die gleichen Anschlußanordnungen verwenden und auch die gleiche Führung des Kühlfluids durch die Kühlmittelkanäle verwenden, beispielsweise im Monopass-, Duopass- oder Tripass-Verlauf.

Vorzugsweise sind die Kühlmittelkanäle dichter an einer radial äußeren Begrenzung als an einer radial inneren Begrenzung der Kunststoffschicht angeordnet. In der Kunststoffschicht entsteht die durch die Walkarbeit verursachte Wärme zunächst einmal in den äußeren Bereichen. Dementsprechend ist es günstig, wenn die Wärme dort unmittelbar abgeführt werden kann.

Bevorzugterweise ist die Kunststoffschicht aus einem Kunststoff gebildet, der ein E-Modul im Bereich von 500 bis 2.000 N/mm² aufweist. Ein derartiger Kunststoff ist relativ weich, so daß sich die Gegenwalze relativ tief in die Kunststoffschicht eindrücken kann. Dadurch wird ein Nip erzeugt, dessen Behandlungslänge relativ groß gemacht werden kann. Die im Betrieb entstehende Wärme, die auf die Walkarbeit, d.h. die Verformung des Kunststoffs, zurückzuführen ist, wird durch das Kühlfluid, das durch die Kühlmittelkanäle strömt, abgeführt.

Hierbei ist bevorzugt, daß der Kunststoff aus einer Gruppe gewählt ist, die Kautschukgummi, Epoxidharz und Polyurethan aufweist. Kautschukgummi wird für die Zwecke der vorliegenden Erfindung ebenfalls als Kunststoff betrachtet, obwohl er auch natürliche Komponenten enthalten kann. Insbesondere bei der Verwendung von Kautschukgummi (HNBR) sind die Kühlmittelkanäle außerordentlich günstig, weil HNBR eine hohe Wärmeentwicklung im Betrieb zeigt.

Vorzugsweise ist jeder Kühlmittelkanal mit einer Stützeinrichtung versehen. Dadurch wird bewirkt, daß die Kalanderwalze dann, wenn sie mit einer Umfangsposition durch den Nip mit einer Gegenwalze läuft, unterhalb derer ein Kühlmittelkanal angeordnet ist, nicht leichter eingedrückt wird als an einer Stelle, unter der kein Kühlmittelkanal liegt. Die Kunststoffschicht erhält also über den gesamten Umfang zumindest annähernd eine gleiche Steifigkeit, d.h. der Widerstand gegen das Eindrücken der Gegenwalze ist in Umfangsrichtung überall gleichförmig.

Hierbei ist bevorzugt, daß die Stützeinrichtung als Rohr ausgebildet ist. Das Rohr stellt einerseits eine mechanische Stütze dar, so daß das Rohr sozusagen den massiven Kunststoff ersetzt, der im Kühlmittelkanal fehlt. Darüber hinaus trennt das Rohr das Kühlmittel vom Kunststoff der Kunststoffschicht, so daß man in geringerem Maße dafür sorgen muß, daß sich der Kunststoff und das Kühlmittel vertragen. Letztendlich kann man mit dem Rohr einen verbesserten Wärmeübergang vom Kunststoff auf das Kühlmittel erreichen, insbesondere dann, wenn das Rohr aus einem gut wärmeleitfähigen Material gebildet ist.

Vorzugsweise genügt das Rohr folgender Gleichung: ${E}_{2} = {E}_{1} \times r / \left(2⁢d\right) \times K ,$
wobei
- E₁: der E-Modul des Kunststoffs der Kunststoffschicht ist,
- E₂: der E-Modul des Rohres,
- r: der Radius des Rohres,
- d: die Wandstärke des Rohres und
- K: eine Konstante im Bereich von 0,85 bis 1,15.

Damit wird die Stützeinrichtung so dimensioniert, daß der Nip sozusagen nichts von den Kühlmittelkanälen "merkt". Die Kunststoffschicht weist im Bereich der Kühlmittelkanäle die gleiche Steifigkeit und damit die gleiche Widerstandskraft gegen das Eindrücken der Gegenwalze auf, wie in Bereichen zwischen den Kühlmittelkanälen.

Hierbei weist die Kalanderwalze einen Durchmesser im Bereich von 800 bis 1600 mm auf. Damit ist sie zwar relativ groß. Mit dem entsprechend großen Durchmesser läßt sich aber eine relativ große Behandlungslänge im Nip realisieren.

Vorzugsweise weist die Kunststoffschicht eine radiale Dicke auf, die mindestens dem 1,5-fachen des Radius des Kerns entspricht. Die Kunststoffschicht ist also relativ dick. Dies ist aber erwünscht, weil man damit ein relativ weitgehendes Eindrücken der Gegenwalze in die Kunststoffschicht zulassen kann.

Vorzugsweise ist der Kern durch eine Papierwalzenachse gebildet. In früheren Zeiten waren die weichen Walzen praktisch ausschließlich als Papierwalzen ausgebildet. Hier wurden auf einer Papierwalzenachse ein Stapel von Papierronden aufgebracht und zusammengepreßt. Mit dem zunehmenden Ersatz derartiger Papierwalzen durch Kunststoffwalzen sind die Papierwalzenachsen im Grunde überflüssig. Man kann sie nun aber verwenden, um sie mit einer relativ dicken Kunststoffschicht zu versehen.

Die Erfindung betrifft auch einen Kalander mit einer derartigen Kalanderwalze und einer Gegenwalze, die mit der Kalanderwalze einen Nip bildet, wobei der Durchmesser der Gegenwalze kleiner als der Durchmesser der Kalanderwalze ist.

In diesem Fall läßt sich erreichen, daß die harte Gegenwalze relativ weit in die Kalanderwalze eingedrückt werden kann, so daß man entsprechend große Behandlungslängen im Nip erzielen kann.

Vorzugsweise beträgt der Durchmesser der Gegenwalze maximal 90 % des Durchmessers der Kalanderwalze. Man stellt also durch die Wahl eines entsprechenden kleinen Durchmessers der Gegenwalze die gewünschte Behandlungslänge sicher.

Vorzugsweise weist der Nip eine wirksame Länge von mindestens 30 mm auf. Damit erhält man annähernd gleiche Verhältnisse wie in einem Breitnip, der zwischen einer Gegenwalze und einer Schuhwalze gebildet ist.

Bevorzugterweise ist eine Krafterzeugungseinrichtung vorgesehen, die eine Streckenlast von mindestens 350 N/mm im Nip erzeugt. Mit einer derartigen Streckenlast und gegebenenfalls der Wahl der oben angegebenen Kunststoffe läßt sich ein relativ breiter Nip erzeugen, also ein Nip mit einer entsprechend großen Behandlungslänge.

Vorzugsweise ist die Gegenwalze als Heizwalze ausgebildet. Damit wird die den Nip durchlaufende Materialbahn aufgeheizt. Dies hat zur Folge, daß die Materialbahn nicht mehr so viel Wärme von der Kalanderwalze, genauer gesagt der Kunststoffschicht, abführen kann. Dies ist jedoch unkritisch, weil die Kunststoffschicht durch die Kühlmittelkanäle mit einer eigenen Wärmeabfuhr-Möglichkeit versehen ist.

Die Erfindung wird im folgenden anhand eines bevorzugten Ausführungsbeispiels in Verbindung mit der Zeichnung beschrieben. Hierin zeigen:
- Fig. 1: eine schematische Darstellung eines Kalanders mit zwei Walzen und
- Fig. 2: eine Einzelheit II nach Fig. 1.

Fig. 1 zeigt in schematischer Darstellung einen Kalander 1 mit einer Kalanderwalze 2 und einer Gegenwalze 3. Die Gegenwalze 3 ist in an sich bekannter Weise als harte Walze ausgebildet, d.h. sie weist eine nicht nachgiebige Umfangsfläche 4 auf, die mit einer hohen Glätte versehen ist. Beispielsweise kann die Gegenwalze 3 aus Hartguß gebildet sein, der mit einer Chromschicht versehen ist.

Die Gegenwalze 3 bildet mit der Kalanderwalze 2 zusammen einen Nip 5, durch den im Betrieb eine nicht näher dargestellte Bahn, beispielsweise eine Papier- oder Kartonbahn, geführt werden kann, um sie zu satinieren. Dabei wird insbesondere die an der Gegenwalze 3 anliegende Seite geglättet.

Die Kalanderwalze 2 weist einen Kern 6 auf. Bei diesem Kern 6 kann es sich beispielsweise um eine Papierwalzenachse handeln, also eine Achse einer Papierwalze, wie sie früher als weiche Walzen verwendet wurden. Es kann sich aber auch um eine andere Achse handeln, beispielsweise ein Rohr.

Auf diesen Kern 6 ist eine Kunststoffschicht 7 aufgebracht. Die Kunststoffschicht 7 weist eine radiale Erstreckung, also eine Dicke auf, die mindestens 1,5 mal so groß ist, wie der Radius des Kernes 6.

Der Kunststoff hat ein E-Modul im Bereich von 500 bis 2000 N/mm². Er kann aus Kautschukgummi, Epoxidharz oder Polyurethan gebildet sein. Ähnliche Kunststoffe sind natürlich möglich.

Die Kalanderwalze 2 weist einen Durchmesser in der Größenordnung von 800 bis 1600 mm auf. Die Gegenwalze 3 weist einen kleineren Durchmesser auf. Ihr Durchmesser sollte maximal 90 % des Durchmessers der Kalanderwalze 2 betragen.

Durch Pfeile 8, 9 angedeutet ist eine Krafterzeugungseinrichtung, die die beiden Walzen 2, 3 gegeneinander drückt. Natürlich kann auch eine der beiden Walzen 2, 3 fest in einer nicht näher dargestellten Stuhlung des Kalanders 1 angeordnet sein, so daß eine Krafterzeugungseinrichtung, beispielsweise eine Kolben-ZylinderAnordnung, nur auf eine Walze wirkt.

Die Krafterzeugungseinrichtung erzeugt dabei eine Streckenlast von mindestens 350 N/mm. Dies führt mit der doch relativ dicken Kunststoffschicht 7 dazu, daß die Gegenwalze 3 sich relativ weit in die Kunststoffschicht 7 und damit die Umfangsfläche der Kalanderwalze 2 eindrückt. Dies ist erwünscht. Damit ergibt sich nämlich eine Behandlungslänge im Nip 5, die mindestens 30 mm, vorzugsweise 30 bis 60 mm, beträgt. Der Nip 5 nimmt also zumindest ansatzweise die Form eines Breitnips an, die bislang nur dann erzeugt werden konnte, wenn man anstelle der Kalanderwalze 2 eine Schuhwalze mit einem umlaufenden Mantel verwendet hatte.

Allerdings wird bei dieser Beaufschlagung der Kalanderwalze 2 der Kunststoff der Kunststoffschicht 7 bei jedem Umlauf der Kalanderwalze 2 relativ stark verformt. Dabei entsteht durch die dabei verrichtete Walkarbeit Wärme in einem nicht mehr zu vernachlässigenden Ausmaß. Diese Wärme kann zu einer Temperaturerhöhung der Kunststoffschicht führen, die bis zu einer Zerstörung der Kunststoffschicht führen kann.

Um eine derartige Temperaturerhöhung zu verhindern, sind in der Kunststoffschicht 7 eine Vielzahl von Kühlmittelkanälen 10 vorgesehen. Durch diese Kühlmittelkanäle 10 kann ein Kühlmittel, eine Flüssigkeit, wie Wasser oder Öl, oder ein Gas, wie Kühlluft geleitet werden, um die durch die Walkarbeit in der Kunststoffschicht 7 erzeugte Wärme abzuführen. Dargestellt sind acht Kühlmittelkanäle 10. In Abhängigkeit von der Wärmeverteilung in der Kunststoffschicht 7 wird man aber in der Regel weitaus mehr Kühlmittelkanäle 10 vorsehen.

Die Kühlmittelkanäle 10 sind als periphere Bohrungen oder Kanäle ausgebildet, d.h. sie verlaufen im wesentlichen in Axialrichtung. Für die Versorgung der Kühlmittelkanäle kann man die gleichen Anschlüsse verwenden, wie sie aus Heizwalzen bekannt sind. Das Kühlmittel kann die Walze einmal, zweimal oder dreimal in Längsrichtung durchströmen, bevor es wieder abgeführt wird. Dementsprechend handelt es sich um einen Monopass, Duopass- oder Tripass-Betrieb. Daß die Kühlmittelkanäle 10 durch fließende Kühlmittel kühlt die durch die Walkarbeit in der Kunststoffschicht 7 erzeugte Wärme soweit ab, daß keine unzulässigen Temperaturerhöhungen auftreten können.

Die Kühlmittelkanäle 10 sind dabei näher am radial äußeren Rand der Kunststoffschicht 7 als am radial inneren Rand angeordnet. Bevorzugt ist dabei, daß sie etwas außerhalb der radialen Mitte der Kunststoffschicht 7 liegen.

Fig. 2 zeigt nun einen vergrößerten Ausschnitt aus Fig. 1. Daraus ist zu erkennen, wie ein Kühlmittelkanal 10 in der Kunststoffschicht 7 angeordnet ist.

In einer Bohrung 11 (diese Bohrung muß nicht unbedingt durch Bohren entstanden sein, es ist auch möglich sie beim Fertigen der Kunststoffschicht 7 zu erzeugen, beispielsweise durch Verwenden von Kernen beim Gießen der Kunststoffschicht 7) ist ein Rohr 12 angeordnet. Das Rohr 12 bildet eine Stützeinrichtung. Das Rohr 12 ist aus einem gut wärmeleitenden Material, so daß es die in der Kunststoffschicht 7 entstehende Wärme gut auf das Kühlmittel übertragen werden kann, das durch das Innere des Rohres 12 fließt, also durch den Kühlmittelkanal 10. Das Rohr 12 hat dabei mehrere Vorteile: Zum einen bildet, wie erwähnt, das Rohr 12 einen Wärmeleiter zwischen dem Kunststoff der Kunststoffschicht 7 und dem Kühlmittel. Zum anderen trennt es das Kühlmittel von der Kunststoffschicht 7, so daß man auch ein Kühlmittel verwenden kann, das an und für sich mit dem Kunststoff der Kunststoffschicht 7 weniger verträglich ist.

Von besonderem Vorteil ist es aber, daß das Rohr 12 die Kunststoffschicht 7 an den Positionen wieder versteift, wo Kunststoffmaterial fehlt. Dies bewirkt, daß die Kalanderwalze 2, wenn sie mit einer Umfangsstelle durch den Nip läuft, unter der ein Kühlmittelkanal 10 liegt, nicht leichter eingedrückt wird, als an einer Stelle, unter der kein Kühlmittelkanal liegt. Durch eine entsprechende Dimensionierung des Rohres 12 läßt sich also erreichen, daß die durch das Rohr 12 bewirkte Abstützung den Eindrückwiderstand der Kunststoffschicht 7 gegenüber der Gegenwalze 3 über den Umfang der Kalanderwalze 2 wieder konstant macht, so daß der Nip 5 nichts von den Kühlmittelkanälen 10 "merkt". Dies läßt sich beispielsweise dann erreichen, wenn das Rohr 12 folgende Gleichung genügt: ${E}_{2} = {E}_{1} \times r / \left(2⁢d\right) \times K ,$
wobei
- E₁: der E-Modul der Kunststoffschicht ist,

- E₂: der E-Modul des Stützrohres 12,
- r: der Radius des Rohres 12,
- d: die Wandstärke des Rohres 12 und
- K: eine Konstante, die im Bereich von 0,85 bis 1,15 liegt.

Mit anderen Worten sind Abweichungen zwischen den reinen Materialfaktoren um ± 15 % möglich.

Die Gegenwalze 3 kann in an sich bekannter Weise als Heizwalze ausgebildet sein, d.h. sie weist eine Mehrzahl von peripheren Bohrungen 13 auf, die von einem Heizmedium durchflossen werden können. Damit wird zwar eine Bahn, die den Nip 5 durchläuft, aufgeheizt, so daß sie weniger Wärme von der Kalanderwalze 2 abnehmen kann. Da aber zusätzliche Wärme durch die Kühlmittelkanäle 10 abgefördert werden kann, ist dies unkritisch.

Mit einem derartigen Kalander 1 läßt sich eine Arbeitslänge des Nips 5 im Bereich von 30 bis 60 mm erzielen.

## Patentansprüche

1. Kalanderwalze mit einem Kern (6) und einer Kunststoffschicht (7), in der Kühlmittelkanäle (10) angeordnet sind, **dadurch gekennzeichnet, dass** die Kalanderwalze einen Durchmesser im Bereich von 800 bis 1600 mm aufweist, wobei die Kunststöffschicht über den gesamten Umfang zumindest annähernd eine gleiche Steifigkeit aufweist und für eine Streckenlast von mindestens 350 N/mm ausgelegt ist.

2. Kalanderwalze nach Anspruch 1, **dadurch gekennzeichnet, daß** die Kühlmittelkanäle (10) in Axialrichtung verlaufen.

3. Kalanderwalze nach Anspruch 1 oder 2, **dadurch gekennzeichnet, daß** die Kühlmittelkanäle (10) dichter an einer radial äußeren Begrenzung als an einer radial inneren Begrenzung der Kunststoffschicht (7) angeordnet sind.

4. Kalanderwalze nach einem der Ansprüche 1 bis 3, **dadurch gekennzeichnet, daß** die Kunststoffschicht (7) aus einem Kunststoff gebildet ist, der ein E-Modul im Bereich von 500 bis 2.000 N/mm² aufweist.

5. Kalanderwalze nach Anspruch 4, **dadurch gekennzeichnet, daß** der Kunststoff aus einer Gruppe gewählt ist, die Kautschukgummi, Epoxidharz und Polyurethan aufweist.

6. Kalanderwalze nach einem der Ansprüche 1 bis 5, **dadurch gekennzeichnet, daß** jeder Kühlmittelkanal (10) mit einer Stützeinrichtung versehen ist.

7. Kalanderwalze nach Anspruch 6, **dadurch gekennzeichnet, daß** die Stützeinrichtung als Rohr (12) ausgebildet ist.

8. Kalanderwalze nach Anspruch 7, **dadurch gekennzeichnet, daß** das Rohr (12) folgender Gleichung genügt: ${E}_{2} = {E}_{1} x r / \left(2⁢d\right) x K ,$
wobei
E₁ der E-Modul der Kunststoffschicht (7) ist,
E₂ der E-Modul des Rohres (12) ist,
r der Radius des Rohres (12) ist,
d die Wandstärke des Rohres (12) ist und
K eine Konstante im Bereich von 0,85 bis 1,15 ist.

9. Kalanderwalze nach einem der Ansprüche 1 bis 8, **dadurch gekennzeichnet, daß** die Kunststoffschicht (7) eine radiale Dicke aufweist, die mindestens dem 1,5-fachen des Radius des Kerns (6) entspricht.

10. Kalanderwalze nach einem der Ansprüche 1 bis 9, **dadurch gekennzeichnet, daß** der Kern (6) durch eine Papierwalzenachse gebildet ist.

11. Kalander mit einer Kalanderwalze (2) nach einem der Ansprüche 1 bis 10 und einer Gegenwalze (3), die mit der Kalanderwalze (2) einen Nip (5) bildet, **dadurch gekennzeichnet, daß** der Durchmesser der Gegenwalze (3) kleiner als der Durchmesser der Kalanderwalze (2) ist.

12. Kalander nach Anspruch 11, **dadurch gekennzeichnet, daß** der Durchmesser der Gegenwalze (3) maximal 90 % des Durchmessers der Kalanderwalze (2) beträgt.

13. Kalander nach Anspruch 11 oder 12, **dadurch gekennzeichnet, daß** der Nip eine wirksame Länge von mindestens 30 mm aufweist.

14. Kalander nach einem der Ansprüche 11 bis 13, **dadurch gekennzeichnet, daß** eine Krafterzeugungseinrichtung (8, 9) vorgesehen ist, die eine Streckenlast von mindestens 350 N/mm im Nip erzeugt.

15. Kalander nach einem der Ansprüche 11: bis 14, **dadurch gekennzeichnet, daß** die Gegenwalze (3) als Heizwalze ausgebildet ist.

## Claims

1. Calender roll having a core (6) and a plastic layer (7), in which coolant channels (10) are arranged, **characterized in that** the calender roll has a diameter in the range from 800 to 1600 mm, the plastic layer having at least approximately the same stiffness over the entire circumference and being designed for a linear load of at least 350 N/mm.

2. Calender roll according to Claim 1, **characterized in that** the coolant channels (10) run in the axial direction.

3. Calender roll according to Claim 1 or 2, **characterized in that** the coolant channels (10) are arranged closer to a radially outer boundary than a radially inner boundary of the plastic layer (7).

4. Calender roll according to one of Claims 1 to 3, **characterized in that** the plastic layer (7) is formed of a plastic which has a modulus of elasticity in the range from 500 to 2000 N/mm².

5. Calender roll according to Claim 4, **characterized in that** the plastic is chosen from a group comprising natural rubber, epoxy resin and polyurethane.

6. Calender roll according to one of Claims 1 to 5, **characterized in that** each coolant channel (10) is provided with a supporting device.

7. Calender roll according to Claim 6, **characterized in that** the supporting device is formed as a tube (12).

8. Calender roll according to Claim 7, **characterized in that** the tube (12) satisfies the following equation: ${E}_{2} = {E}_{1} x r / \left(2⁢d\right) x K ,$
where
E₁ is the modulus of elasticity of the plastic layer (7),
E₂ is the modulus of elasticity of the tube (12),
r is the radius of the tube (12),
d is the wall thickness of the tube (12), and
K is a constant in the range from 0.85 to 1.15.

9. Calender roll according to one of Claims 1 to 8, **characterized in that** the plastic layer (7) has a radial thickness which corresponds to at least 1.5 times the radius of the core (6).

10. Calender roll according to one of Claims 1 to 9, **characterized in that** the core (6) is formed by a paper roll shaft.

11. Calender having a calender roll (2) according to one of Claims 1 to 10 and a mating roll (3), which forms a nip (5) with the calender roll (2), **characterized in that** the diameter of the mating roll (3) is smaller than the diameter of the calender roll (2).

12. Calender according to Claim 11, **characterized in that** the diameter of the mating roll (3) is at most 90% of the diameter of the calender roll (2).

13. Calender according to Claim 11 or 12, **characterized in that** the nip has an effective length of at least 30 mm.

14. Calender according to one of Claims 11 to 13, **characterized in that** a force-producing device (8, 9) is provided which produces a linear load of at least 350 N/mm in the nip.

15. Calender according to one of Claim 11 to 14,
**characterized in that** the mating roll (3) is formed as a heated roll.

## Revendications

1. Cylindre de calandre doté d'une âme (6) et d'une couche (7) en matière synthétique dans laquelle des canaux (10) de fluide de refroidissement sont disposés,
**caractérisé en ce que**
le cylindre de calandre présente un diamètre compris dans la plage de 800 à 1 600 mm, la couche de matière synthétique présentant sur toute sa périphérie au moins sensiblement la même rigidité et étant conçue pour une charge en traction d'au moins 350 N/mm.

2. Cylindre de calandre selon la revendication 1, **caractérisé en ce que** les canaux (10) de fluide de refroidissement s'étendent dans la direction axiale.

3. Cylindre de calandre selon les revendications 1 ou 2, **caractérisé en ce que** les canaux (10) de fluide de refroidissement sont disposés plus près de la frontière radialement extérieure que de la frontière radialement intérieure de la couche (7) de matière synthétique.

4. Cylindre de calandre selon l'une des revendications 1 à 3, **caractérisé en ce que** la couche (7) de matière synthétique est formée d'une matière synthétique dont le module d'élasticité est compris dans la plage de 500 à 2 000 N/mm².

5. Cylindre de calandre selon la revendication 4,
**caractérisé en ce que** la matière synthétique est sélectionnée dans un ensemble qui comprend le caoutchouc, la résine époxy et le polyuréthane.

6. Cylindre de calandre selon l'une des revendications 1 à 5, **caractérisé en ce que** chaque canal (10) de fluide de refroidissement est doté d'un dispositif de soutien.

7. Cylindre de calandre selon la revendication 6, **caractérisé en ce que** le dispositif de soutien est configuré comme tube (12).

8. Cylindre de calandre selon la revendication 7, **caractérisé en ce que** le tube (12) satisfait l'équation suivants : ${E}_{2} = {E}_{1} x r / \left(2⁢d\right) x K ,$
dans laquelle
E₁ représente le module d'élasticité de la couche (7) en matière synthétique
E₂ représente le module d'élasticité du tube (12),
r représente le rayon du tube (12)
d représente l'épaisseur de la paroi du tube (12) et
K représente une constante comprise dans la plage de 0,85 à 1,15.

9. Cylindre de calandre selon l'une des revendications 1 à 8, **caractérisé en ce que** la couche de matière synthétique (7) présente une épaisseur radiale qui correspond au moins à 1,5 fois le rayon de l'âme (6).

10. Cylindre de calandre selon l'une des revendications 1 à 9, **caractérisé en ce que** l'âme (6) est formée par un axe de cylindre en papier.

11. Calandre dotée d'un cylindre de calandre (2) selon l'une des revendications 1 à 10, et d'un contre-cylindre (3) qui forme avec le cylindre de calandre (2) un interstice (5),
**caractérisée en ce que**
le diamètre du contre-cylindre (3) est plus petit que le diamètre du cylindre de calandre (2).

12. Calandre selon la revendication 11, **caractérisée en ce que** le diamètre du contre-cylindre (3) représente au maximum 90 % du diamètre du cylindre de calandre (2).

13. Calandre selon les revendications 11 ou 12, **caractérisée en ce que** l'interstice a une longueur efficace d'au moins 30 mm.

14. Calandre selon l'une des revendications 11 à 13, **caractérisée en ce qu'**un dispositif (8, 9) de création de force qui crée une charge de traction d'au moins 350 N/mm dans l'interstice est prévu.

15. Calandre selon l'une des revendications 11 à 14, **caractérisée en ce que** le contre-cylindre (3) est configuré comme cylindre chauffant.
